# EUROPÄISCHE PATENTSCHRIFT

(11) **EP 0 925 443 B1**
(45) Veröffentlichungstag und Bekanntmachung des Hinweises auf die Patenterteilung: **15.10.2003**
(21) Anmeldenummer: 98936263.7
(22) Anmeldetag: 30.06.1998
(51) Int. Cl.: F02M 63/00, F02M 59/10

(54) **KOLBENPUMPE ZUR KRAFTSTOFFHOCHDRUCKVERSORGUNG**
PISTON PUMP FOR HIGH PRESSURE FUEL SUPPLY
POMPE A PISTON POUR L'ALIMENTATION HAUTE PRESSION EN CARBURANT

(30) Priorität: 11.07.1997 DE 19729793
(43) Veröffentlichungstag der Anmeldung: 30.06.1999
(73) Patentinhaber: ROBERT BOSCH GMBH, 70442 Stuttgart (DE)
(72) Erfinder: KLINGER, Horst, D-71636 Ludwigsburg (DE); KUHN, Uwe, D-72585 Riederich (DE); ROSENAU, Bernd, D-71732 Tamm (DE); TRAUB, Peter, D-70186 Stuttgart (DE); GÖTTEL, Thomas, D-71409 Schwaikheim (DE); LÖSCH, Gerd, D-70437 Stuttgart (DE); SOCCOL, Sandro, D-74321 Bietigheim-Bissingen (DE)
(86) Internationale Anmeldenummer: DE9801791
(87) Internationale Veröffentlichungsnummer: WO99002852

(56) Entgegenhaltungen:
- AT-B- 307 808
- DE-A- 19 527 720
- DE-C- 697 009
- DE-C- 3 529 420
- US-A- 2 893 513
- US-A- 4 325 589
- PATENT ABSTRACTS OF JAPAN vol. 017, no. 604 (M-1506), 8. November 1993 & JP 05 180116 A (NIPPONDENSO CO LTD), 20. Juli 1993

## Beschreibung

Die Erfindung betrifft eine Kolbenpumpe, insbesondere eine Radialkolbenpumpe vom Rollenstößeltyp zur Kraftstoffhochdruckversorgung bei Kraftstoffeinspritzsystemen von Brennkraftmaschinen, insbesondere bei einem Common-Rail-Einspritzsystem, mit einer Antriebswelle, die in Umfangsrichtung mehrere nockenartige Erhebungen aufweist, und mit wenigstens einem bezüglich der Antriebswelle radial angeordneten Stößel, der an seinem radial inneren Endbereich eine umdrehbare Rolle aufweist, welche abrollbar gegen die Antriebswelle im Bereich deren Erhebungen in Umfangsrichtung abrollbar abgestützt ist.

Es versteht sich, dass bei einer derartigen Kolbenpumpe vorzugsweise mehrere radial angeordnete Stößel vorgesehen sind, die auf ihrer antriebswellenabgewandten Seite entweder gegen eine Hochdruckseite begrenzende Kolben anliegen oder selbst die Hochdruckseite begrenzen und damit unmittelbar Verdränger- oder Verdichterfunktion ausüben.

Insbesondere bei den vorstehend erwähnten Common-Rail-Anwendungen, bei denen die Kolbenpumpe nicht zur direkten Einspritzung in den Motorzylinder sondern zum Fördern in einen Hochdruckspeicher verwendet wird, besteht das Bestreben, aus Funktions- und Kostengründen die Anzahl der separaten Fördereinheiten im Vergleich zu konventionellen Einspritzsystemen (z.B. Reihenpumpe, Steckpumpe) zu reduzieren, indem - wie eingangs bereits angedeutet - die Antriebswelle der Kolbenpumpe mehrere Erhebungen in Umfangsrichtung aufweist, die während einer Antriebswellenumdrehung nacheinander eine Hubbewegung bei einem Radialkolben bzw. -stößel bewirken (Mehrfachnockensystem).

Dies führt jedoch zu einer erhöhten Belastung der Antriebskomponenten, insbesondere des Stößels und der drehbar gelagerten Rolle. Im Vergleich zu Einfachnockensystemen werden die Förderzeiten des Radialkolbens bzw. -stößels erhöht, während die Entlastungszeiten zwischen den Förderphasen verkürzt werden. Es steht infolgedessen weniger Zeit für einen Schmierfilmaufbau bzw. eine Regenerierung des Schmierfilms im Bereich der Lagerung der Rolle zur Verfügung. Dies führt bei Kolbenpumpen der genannten Art zu erhöhtem Verschleiß in Folge ungenügender Schmierung im Bereich der Lagerung der Rolle. Durch die langen Förderzeiten wird das Schmieröl aus dem Lagerspalt herausgedrückt und kann während der verhältnismäßig kurzen Entlastungszeiten nicht in hinreichendem Maße wieder in die Lagerstelle eindringen.

Aus der JP 05 180 116 als nächstliegendem Stand der Technik ist eine Kraftstoffhochdruckpumpe nach dem Oberbegriff des Anspruchs 1 bekannt, bei der der Stößel und der Bolzen über eine Schmiermittelzuführöffnung im Stößel geschmiert werden.

Aus der AT 307 808 B ist eine Einspritzpumpe bekannt bei der die Ölversorgung der Gleitflächen der Bolzen/Rolle-Paarung über Mittenbohrung und eine mit der Mittenbohrung kommunizierende Querbohrung erfolgt. Der Strömungswiderstand der Mittenbohrung und der Querbohrung ist relativ hoch, wenn der Bolzen nicht zu sehr geschwächt werden soll. Außerdem sind diese Bohrungen fertigungstechnisch ungünstig, da es wegen der kleinen Bohrungsdurchmesser beim Bohren der Querbohrung oft zu Bohrerbrüchen kommt, wenn die Mittenbohrung angebohrt wird.

Der vorliegenden Erfindung liegt daher die Aufgabe zugrunde, den Verschleiß bei gattungsgemäßen Kolbenpumpen zu reduzieren, ohne die Stößelbelastung (Kolbenkraft, Kolben- bzw. Stößelhub, Relativgeschwindigkeit der Rolle gegenüber ihrer Lagerung) verringern zu müssen. Außerdem sollen die erfindungsgemäßen Maßnahmen kostengünstig realisierbar sein.

Diese Aufgabe wird bei einer Kolbenpumpe der genannten Art erfindungsgemäß durch die kennzeichnenden Merkmale des Anspruchs 1 gelöst.

Es wird also erfindungsgemäß vorgeschlagen, die Lagerstelle der Rolle auf eine strömungstechnisch besonders günstigen und fertigungstechnisch besonders einfachen Weg zu schmieren. Die Schmiermittelzuführöffnung, die bevorzugtermaßen mit einem Schmierölkreislauf des Motors in Verbindung steht, mündet nach der Erfindung entweder direkt im Bereich der Gleitflächen oder aber im sogenannten Rollenraum, welcher von dem die Rolle aufnehmenden Endbereich des Stößels und der Rollenachse begrenzt wird.

Desweiteren hat es sich als vorteilhaft erwiesen, wenn die Abflachung in Bolzenlängsrichtung abgeschlossen ist, d.h. wenn sie nicht an den Stirnseiten des Bolzens mündet, um ein Austreten des Schmiermittels in dieser nicht erwünschten Richtung zu verhindern.

Die Schmiermittelleiteinrichtung ist von einer in Bolzenlängsrichtung verlaufenden Abflachung am Bolzenmantel gebildet sein, was herstellungstechnisch besonders einfach zu bewerkstelligen ist.

Dadurch, dass über die Schmiermittelzuführöffnung Schmiermittel entweder direkt in die Nabe oder aber in den Rollenraum des Stößels eingeleitet wird, steht eine ausreichende Schmiermittelmenge zur Verfügung. Im ersten Fall wird das Schmiermittel direkt in den Bereich der gegeneinander gleitenden Flächen eingeleitet, und im zweiten Fall steht im Rollenraum stets soviel Schmiermittel zur Verfügung, dass es während der eingangs erwähnten verhältnismäßig kurzen Entlastungszeiten dennoch in ausreichendem Maße in die Lagerstelle eindringen kann.

Die Kolbenpumpe kann in herstellungstechnisch besonders einfacher Weise so ausgebildet sein, dass ein jeweiliger Stößel eine Rolle mit starr angefügten Lagerzapfen aufweist, mit denen die Rolle drehbar in dem Endbereich des Stößels gelagert ist.

Die Rolle kann aber auch gegenüber einem parallel zur Umdrehungsachse der Antriebswelle erstreckten Bolzen umdrehbar und über diesen Bolzen an dem Endbereich des Stößels gelagert sein.

Wie vorstehend bereits angedeutet erweist es sich als besonders vorteilhaft, wenn die Schmiermittelzuführöffnung in dem Endbereich des Stößels in wenigstens einer Nabe des Stößels zur Lagerung der Lagerzapfen bzw. des Lagerbolzens der Rolle mündet. Es wäre auch denkbar, dass die Lagerzapfen oder der Bolzen im Nabenbereich mit einer Ringnut ausgebildet sind, die sich mit der Schmiermittelzuführöffnung deckt.

Es hat sich desweiteren als vorteilhaft erwiesen, wenn der Bolzen bezüglich dem Stößel feststehend ist und eine mit der Schmiermittelzuführöffnung sich überdeckende bzw. kommunizierende Schmiermittelleiteinrichtung zu den gegeneinander gleitenden Flächen der Bolzen/Rolle-Paarung aufweist. Bei feststehendem Bolzen befinden sich diese Gleitflächen innen zwischen Rolle und Bolzen. Die Schmiermittelleiteinrichtung dient also dazu, das über die Schmiermittelzuführöffnung in die Naben oder in den Rollenraum geförderte Schmiermittel zu den gegeneinander gleitenden Flächen von Rolle und Bolzen zu transportieren.

Es erweist sich auch als vorteilhaft, wenn in der Mantelfläche des Stößels und/oder in der Zylinderinnenfläche eine in Hubrichtung verlaufende Nut vorgesehen ist. Die Nut stellt beim Hin- und Hergehen des Stößels sicher, dass die Schmiermittelzuführöffnung des Stößels in jeder Hubhöhe mit der Schmiermittelzuführleitung des Gehäuses, welche in der Zylinderinnenfläche mündet, kommuniziert.

Um den Schmiermitteldurchsatz im System steuern zu können, wird vorgeschlagen in der Schmiermittelzuführleitung des Gehäuses, also in Zuführrichtung vor dem Stößel, eine Drosseleinrichtung vorzusehen. Dies schafft Freiheit im Hinblick auf die Dimensionierung und den Wirkungsgrad der Schmiermittelversorgung.

In weiterer Ausbildung der Erfindung besteht der Bolzen und/oder die Rolle aus keramischem Material und zeichnet sich daher im Hinblick auf die Temperaturbelastbarkeit und Verschleißbarkeit gegenüber metallischen Gleitpaarungen aus.

In ganz besonders vorteilhafter Weiterbildung der Erfindung weist der Bolzen eine strukturierte Mantelfläche auf, die vorzugsweise nutförmige Ausnehmungen aufweist, die sich in ansich beliebiger Form entlang des Bolzens erstrecken, oder es können Schmiertaschen vorgesehen werden. Durch diese Oberflächenstrukturierung wird einerseits durch die insbesondere kapillare Wirkung der Struktur ein Schmiermitteltransport in den Spalt zwischen Lagerzapfen und Nabe oder zwischen Rolle und insbesondere feststehendem Bolzen und andererseits eine Speicherung des Schmieröls in der belasteten Zone (Schmiertaschenwirkung) bewirkt. Bevorzugte Abmessungen der Oberflächenstrukturen ergeben sich aus den abhängigen Patentansprüchen.

Es hat sich auch als vorteilhaft erwiesen, wenn zwischen dem Bolzen und der Rolle eine Zwischenbuchse vorgesehen ist, da hierdurch die Relativgeschwindigkeit der Gleitpartner und somit der Energieumsatz bei der auftretenden Misch- bzw. Festkörperreibung reduziert wird.

Weitere Merkmale, Einzelheiten und Vorteile der Erfindung ergeben sich aus den beigefügten Patentansprüchen und aus der zeichnerischen Darstellung und nachfolgenden Beschreibung bevorzugter Ausführungsformen der Erfindung. In der Zeichnung zeigt:
- Figur 1: eine teilweise Schnittansicht durch eine erfindungsgemäße Kolbenpumpe;
- Figur 2: eine Schnittansicht mit Detaildarstellung entlang der Linie II-II in Figur 1;
- Figur 3: zwei Schnittansichten eines Stößels nach Figur 1;
- Figur 4: zwei weitere Schnittansichten einer weiteren Ausführungsform eines erfindungsgemäßen Stößels sowie Ansichten zweier Ausführungsformen eines Bolzens für die Stößelrolle;
- Figur 5: eine Schnittansicht des Stößels nach Figur 4 mit einer Verdrehsicherung des Bolzens;
- Figur 6: zwei Schnittansichten eines Stößels mit einer Schmierölzuführung direkt in den Rollenraum;
- Figur 7: zwei Schnittansichten eines Stößels mit zusätzlicher Zwischenbuchse zwischen Bolzen und Rolle.

Die Figuren 1 und 2 zeigen eine Kolbenpumpe mit einem Pumpengehäuse 2, in dem eine Antriebswelle 4 sowie mehrere Rollenstößel-Verdichtungseinheiten 6 in radialer Richtung oder sternförmig zueinander angeordnet sind. Die Antriebswelle 4 umfasst in Umfangsrichtung drei nockenartige Erhebungen 8, deren radial äußerste Punkte jeweils um 120° in Umfangsrichtung zueinander versetzt angeordnet ist und den Scheitel einer gleichmäßigen Verrundung bilden. Desweiteren ist in einer parallel zur Figurenebene verlaufenden Ebene eine entsprechende nockenartige Ausbildung 10 der Antriebswelle 4 vorgesehen, welche jedoch zu ersterer um 60° verdreht ist und mit einer weiteren Rollenstößelverdichtereinheit 6' (Figur 2) zusammenwirkt.

Die Rollenstößelverdichtereinheit 6 umfasst einen Stößel 12, der in radialer Richtung 14 hin- und herbewegbar in einem Zylinderraum 16 des Pumpengehäuses 2 vorgesehen ist. An seinem der Antriebswelle 4 zugewandten Endabschnitt 18 ist eine Rolle 20 umdrehbar gelagert. Hierfür bildet der Endabschnitt 18 einen Bolzenstuhl 22 (Figur 3), in dem Naben 24 vorgesehen sind, um einen Bolzen 26 zur umdrehbaren Lagerung der Rolle 20 aufzunehmen. Die Rolle 20 rollt gegen die nockenartigen Erhebungen 8 der Antriebswelle 4 in Umfangsrichtung ab und bewirkt dadurch ein Hin- und Hergehen des Stößels 12.

Auf seiner von der Antriebswelle 4 abgewandten Seite ist der Stößel 12 durch eine Feder 28 in radialer Richtung 14 nach innen auf die Antriebswelle 4 hin vorgespannt. Die Feder 28 stützt sich stößelseitig gegen einen Federteller 30 ab, welches mit seinem Außenbereich 32 gegen den Stößel 12 gedrückt ist. Im Innenbereich 34 ist eine zentrale Öffnung 36 vorgesehen, durch welche ein Kolben 38 hindurchgeführt ist. Der Kolben 38 stützt sich stößelseitig gegen einen zentralen Ansatz 40 des Stößels 12 ab und ragt mit seinem gegenüberliegenden freien Ende 42 in einen hochdruckseitigen Zylinderraum 44 hinein, der von einem flanschförmigen Abschnitt 46 des Pumpengehäuses 2 gebildet ist. Bei Hin- und Hergehen des Stößels 12 wird der Kolben 38 in dem hochdruckseitigen Zylinderraum 44 in Verdichtungsrichtung bzw. Ansaugrichtung hin- und herbewegt.

Der hochdruckseitige Zylinderraum 44 ist in nicht dargestellter Weise mit einer Ansaugleitung sowie einer zu einem Common-Rail-Speicher führenden Hochdruckleitung verbunden. Der antriebsachsenseitige Endabschnitt 18 sowie der Bolzenstuhl 22 des Stößels 12 bilden oberhalb der Bolzenlängsachse 48 einen Rollenraum 50. Dieser Rollenraum 50 ist über eine Entlüftungsöffnung 52 mit der antriebswellenabgewandten Seite des Stößels 12, an der sich die Feder 28 abstützt verbunden, um das Hin- und Hergehen des Stößels 12 nicht durch Druck/Unterdruckbildung zu behindern.

In dem Pumpengehäuse 2 ist desweiteren ein Schmiermittelzuführkanal 54 vorgesehen, welcher mit einer Schmiermittelversorgung eines Kraftfahrzeugmotors zusammenwirkt. Von dem Schmiermittelzuführkanal 54 führt eine in der Figur 1 nicht dargestellte Stichleitung 56 mit einer Drosseleinrichtung 55 (Figur 2) weg und mündet in der inneren Zylinderfläche des Zylinderraums 16. An der entsprechenden Stelle ist in der äußeren Mantelfläche 56 des Stößels 12 eine in Hubrichtung erstreckte Nut 58 (Figur 3) vorgesehen. Von dieser Nut 58 erstreckt sich eine Schmiermittelzuführöffnung 60 in den Stößel und mündet im Bereich der Nabe 24, also im Bereich der Lagerstelle des Bolzens 26.

Figur 4 zeigt einen Stößel 90 mit Rolle 92 und feststehendem Bolzen 94. Der Stößel 90 weist wiederum eine in Hubrichtung verlaufende Längsnut 96 an seiner äußeren Mantelfläche 98 auf, von der eine Schmiermittelzuführöffnung 100 wegführt und im Bereich der Nabe 102 mündet. Der Bolzen 94'weist eine Schmiermittelleiteinrichtung 104 in Form einer in Bolzenlängsrichtung verlaufenden Abflachung 108 an der Bolzenmantelfläche auf. Über die Schmiermittelleiteinrichtung 104 wird das über die Schmiermittelzuführöffnung 100 in den Nabenbereich geförderte Schmiermittel in axialer Richtung (Pfeil 110) in den Bereich der gegeneinander gleitenden Flächen von Rolle 92 und Bolzen 94 gebracht. Die Abflachung 108 ist in axialer Richtung des Bolzens abgeschlossen In Figur 4 ist ein Bolzen 94' dargestellt, der eine Abflachung 108 aufweist, die auch in der Einzelheit Y dargestellt ist.

Figur 5 zeigt einen Figur 4 entsprechenden Stößel 110, bei dem eine Verdrehsicherung 112 des Bolzens 114 gegenüber der Nabe 116 vorgesehen ist. Die Verdrehsicherung 112 ist von einem radial zur Bolzenlängsrichtung durch den Stößel 110 hindurch eingeführten Stift 118 gebildet.

Figur 6 zeigt eine weitere Ausführungform, wonach ein Stößel 120 mit im Rollenraum 122 mündenden Schmiermittelzuführöffnungen 124 ausgebildet ist. Die Schmierung erfolgt hier also über den Rollenraum 122. Diese Ausführungsform erweist sich im Zusammenhang mit einem losen Bolzen als vorteilhaft. Hierdurch wird zumindest ein erhöhtes Schmierölangebot bei fertigungstechnisch verhältnismäßig geringem Bearbeitungs- und Montageaufwand erreicht.

Schließlich zeigt Figur 7 einen Stößel, bei dem zwischen der Rolle 154 und dem Bolzen 156 eine gegenüber dem Bolzen 156 und gegenüber der Rolle 154 laufende Zwischenbuchse 158 zur Reduzierung der Relativgeschwindigkeit der Reibpartner vorgesehen ist.

## Patentansprüche

1. Kraftstoffhochdruckpumpe vom Rollenstößeltyp zur Kraftstoffhochdruckversorgung bei Kraftstoffeinspritzsystemen von Brennkraftmaschinen, insbesondere bei einem Common-Rail-Einspritzsystem, mit einer in einem Pumpengehäuse (2) gelagerten Antriebswelle (4), die in Umfangsrichtung mehrere nockenartige Erhebungen (8) aufweist, und mit wenigstens einem bezüglich der Antriebswelle (4) radial in einem Zylinderraum (16) angeordneten Stößel (12), der an seinem radial inneren Endbereich (18) eine umdrehbare Rolle (20) aufweist, welche gegen die Antriebswelle (4) im Bereich deren Erhebungen (8) in Umfangsrichtung abrollbar abgestützt ist, wobei eine vom Mantel des Stößels (12, 90) ausgehende Schmiermittelzüführöffnung (60, 100), welche in dem die Rolle (20, 92) lagernden radial inneren Endbereich (18) des Stößels mündet, zumindest während eines Teils des Hubs mit einer in dem Zylinderraum (16) mündenden Schmiermittelzuführleitung (54, 56) des Gehäuses (2) kommuniziert, und wobei die Rolle (20, 92, 114) gegenüber einem parallel zur Umdrehungsachse der Antriebswelle (4) erstreckten Bolzen (26, 74, 94, 114) umdrehbar und über diesen Bolzen (26, 74, 94, 119) an dem radial inneren Endbereich (18) des Stößels (12, 90, 110) gelagert ist, **dadurch gekennzeichnet, dass** die Ölversorgung der Gleitflächen der Bolzen/Rolle-Paarung über eine an der Bolzenmantelfläche (108) angeordnete mit der Schmiermittelzuführöffnung (60, 100) kommunizierende Schmiermittelleiteinrichtung (104) erfolgt, und dass die Schmiermittelleiteinrichtung (104) von einer in Bolzenlängsrichtung verlaufenden Abflachung (108) am Bolzenmantel gebildet ist.

2. Kraftstoffhochdruckpumpe nach Anspruch 1, **dadurch gekennzeichnet, dass** die Abflachung (108) in Bolzenlängsrichtung abgeschlossen ist.

3. Kraftstoffhochdruckpumpe nach einem der vorstehenden Ansprüche, **dadurch gekennzeichnet, dass** die Schmiermittelzuführöffnung (60, 100) mit einem Schmiermittelkreislauf des Motors in Verbindung steht.

4. Kraftstoffhochdruckpumpe nach einem der vorstehenden Ansprüche, **dadurch gekennzeichnet, dass** die Schmiermittelzuführöffnung (60, 100) in dem Endbereich des Stößels (12, 90, 110)in wenigstens einer Nabe (116) des Stößels mündet.

5. Kraftstoffhochdruckpumpe nach einem der vorstehenden Ansprüche, **dadurch gekennzeichnet, dass** der Bolzen (26, 74, 94, 114) bezüglich dem Stößel (12, 90, 110) feststehend ist.

6. Kraftstoffhochdruckpumpe nach einem der vorstehenden Ansprüche, **dadurch gekennzeichnet, dass** der Bolzen (114) mittels einer Verdrehsicherung (112) gegenüber dem Stößel (110) unverdrehbar gehalten ist.

7. Kraftstoffhochdruckpumpe nach einem der vorstehenden Ansprüche, **dadurch gekennzeichnet, dass** von der Schmiermittelzuführöffnung (60, 100) in der Mantelfläche des Stößels (12, 90) ausgehend in der Mantelfläche und/oder in der Zylinderinnenfläche eine in Hubrichtung verlaufende Nut (58, 96) vorgesehen ist.

8. Kraftstoffhochdruckpumpe nach einem der vorstehenden Ansprüche, **dadurch gekennzeichnet, dass** in der Schmiermittelzuführung (54, 56) vor dem Stößel (12) eine Drosseleinrichtung (55) vorgesehen ist.

9. Kraftstoffhochdruckpumpe nach einem der vorstehenden Ansprüche, **dadurch gekennzeichnet, dass** der Bolzen und/oder die Rolle aus keramischem Material bestehen.

10. Kraftstoffhochdruckpumpe nach Anspruch 9, **dadurch gekennzeichnet, dass** der Bolzen und/oder die Rolle aus Silizium-Nitrid oder Zirkon-Oxid bestehen.

11. Kraftstoffhochdruckpumpe nach einem der vorstehenden Ansprüche, **dadurch gekennzeichnet, dass** der Bolzen (130) eine strukturierte Mantelfläche (132) aufweist.

12. Kraftstoffhochdruckpumpe nach einem der vorstehenden Ansprüche, **dadurch gekennzeichnet, dass** die strukturierte Mantelfläche (132) nutförmige Ausnehmungen (139), vorzugsweise in Wendelform oder Kreuzwendelform aufweist.

13. Kraftstoffhochdruckpumpe nach Anspruch 11 oder 12, **dadurch gekennzeichnet, dass** die strukturierte Mantelfläche Schmiertaschen (138) aufweist.

14. Kraftstoffhochdruckpumpe nach Anspruch 11, 12 oder 13, **dadurch gekennzeichnet, dass** die Tiefe der Oberflächenstrukturen 0,005 - 0,2 mm, vorzugsweise 0,020 - 0,80 mm beträgt.

15. Kraftstoffhochdruckpumpe nach Anspruch 11 bis 14, **dadurch gekennzeichnet, dass** die Breite der Oberflächenstrukturen 0,010 - 0,2 mm vorzugsweise 0,020 - 0,080 mm beträgt.

16. Kraftstoffhochdruckpumpe nach einem der vorstehenden Ansprüche, **dadurch gekennzeichnet, dass** zwischen dem Bolzen (156) und der Rolle (154) eine Zwischenbuchse (158) vorgesehen ist.

## Claims

1. High-pressure fuel pump of the roller-tappet type for high-pressure fuel supply in fuel injection systems of internal combustion engines, in particular in a common-rail injection system, with a drive shaft (4) which is mounted in a pump casing (2) and has a plurality of cam-like elevations (8) in the circumferential direction, and with at least one tappet (12) which is arranged in a cylinder space (16) radially with respect to the drive shaft (4) and on its radially inner end region (18) has a rotatable roller (20) which is supported against the drive shaft (4) in the region of the elevations (8) of the latter so as to be capable of rolling in the circumferential direction, a lubricant supply orifice (60, 100), which emanates from the casing of the tappet (12, 90) and issues in the radially inner tappet end region (18) supporting the roller (20, 92), communicating, at least during part of the stroke, with a lubricant supply line (54, 56), issuing in the cylinder space (16), of the casing (2), and the roller (20, 92, 114) being mounted rotatably with respect to a bolt (26, 74, 94, 114), extended parallel to the axis of rotation of the drive shaft (4), and, via this bolt (26, 74, 94, 114), on the radially inner end region (18) of the tappet (12, 90, 110), **characterized in that** the supply of oil to the sliding faces of the bolt/roller pairing takes place via a lubricant guide device (104) arranged on the bolt outer surface (108) and communicating with the lubricant supply orifice (60, 100), and **in that** the lubricant guide device (104) is formed by a flattening (108) running in the bolt longitudinal direction and located on the bolt casing.

2. High-pressure fuel pump according to Claim 1, **characterized in that** the flattening (108) is closed off in the bolt longitudinal direction.

3. High-pressure fuel pump according to one of the preceding claims, **characterized in that** the lubricant supply orifice (60, 100) is connected to a lubricant circuit of the engine.

4. High-pressure fuel pump according to one of the preceding claims, **characterized in that** the lubricant supply orifice (60, 100) issues in the end region of the tappet (12, 90, 110) in at least one hub (116) of the tappet.

5. High-pressure fuel pump according to one of the preceding claims, **characterized in that** the bolt (26, 74, 94, 114) is stationary with respect to the tappet (12, 90, 110).

6. High-pressure fuel pump according to one of the preceding claims, **characterized in that** the bolt (114) is held non-rotatably with respect to the tappet (110) by means of an anti-rotation device (112).

7. High-pressure fuel pump according to one of the preceding claims, **characterized in that**, emanating from the lubricant supply orifice (60, 100) in the outer surface of the tappet (12, 90), a groove (58, 96) running in the stroke direction is provided in the outer surface and/or in the cylinder inner surface.

8. High-pressure fuel pump according to one of the preceding claims, **characterized in that** a throttle device (55) is provided, upstream of the tappet (12), in the lubricant supply (54, 56).

9. High-pressure fuel pump according to one of the preceding claims, **characterized in that** the bolt and/or the roller consist of ceramic material.

10. High-pressure fuel pump according to Claim 9, **characterized in that** the bolt and/or the roller consists of silicon nitride or zirconium oxide.

11. High-pressure fuel pump according to one of the preceding claims, **characterized in that** the bolt (130) has a structured outer surface (132).

12. High-pressure fuel pump according to one of the preceding claims, **characterized in that** the structured outer surface (132) has groove-shaped recesses (134), preferably in helical form or cross-helical form.

13. High-pressure fuel pump according to Claim 11 or 12, **characterized in that** the structured outer surface has lubricating pockets (138).

14. High-pressure fuel pump according to Claim 11, 12 or 13, **characterized in that** the depth of the surface structures is 0.005 - 0.2 mm, preferably 0.020 - 0.80 mm.

15. High-pressure fuel pump according to Claims 11 to 14, **characterized in that** the width of the surface structures is 0.010 - 0.2 mm, preferably 0.020 - 0.080 mm.

16. High-pressure fuel pump according to one of the preceding claims, **characterized in that** an intermediate bush (158) is provided between the bolt (156) and the roller (154).

## Revendications

1. Pompe à carburant haute pression du type à poussoir pour l'alimentation haute pression en carburant dans des systèmes d'injection de carburant de moteurs à combustion interne, notamment dans un système à rampe commune (common rail), comprenant un arbre d'entraînement (4) logé dans un carter de pompe (2) et présentant dans le sens circonférentiel plusieurs bossages (8) en forme de came, et au moins un poussoir (12) disposé dans le sens radial par rapport à l'arbre d'entraînement (4) à l'intérieur d'une chambre de cylindre (16) et présentant, au niveau de sa partie d'extrémité intérieure radiale (18), un galet réversible (20) qui s'appuie en roulement contre l'arbre d'entraînement (4), dans la zone des bossages (8) de celui-ci dans le sens circonférentiel, une ouverture d'alimentation en lubrifiant (60, 100) partant de l'enveloppe du poussoir (12, 90), et qui débouche dans la partie d'extrémité intérieure radiale (18) du poussoir logeant le galet (20, 92), communiquant, du moins pendant une partie de la course, avec une conduite d'alimentation en carburant (54, 56) du carter (2) débouchant dans la chambre de cylindre (16), et le galet (20, 92, 114) étant réversible par rapport à un boulon (26, 74, 94, 114) s'étendant parallèlement à l'axe de rotation de l'arbre d'entraînement (4) en étant logé par l'intermédiaire de ce boulon (26, 74, 94, 114) au niveau de la partie d'extrémité intérieure radiale (18) du poussoir (12, 90, 110),
**caractérisée en ce que**
l'alimentation en huile des surfaces de glissement de la paire boulon/galet est réalisée par un dispositif de conduction de lubrifiant (104) disposé à la surface d'enveloppe de boulon (108) et communiquant avec l'ouverture d'alimentation en lubrifiant (60, 100), et le dispositif de conduction de lubrifiant (104) est formé par une partie plate (108) sur l'enveloppe de boulon s'étendant dans le sens longitudinal du boulon.

2. Pompe à carburant haute pression selon la revendication 1,
**caractérisée en ce que**
la partie plate (108) est fermée dans le sens longitudinal du boulon.

3. Pompe à carburant haute pression selon l'une quelconque des revendications précédentes,
**caractérisée en ce que**
l'ouverture d'alimentation en lubrifiant (60, 100) est en communication avec un circuit de lubrifiant du moteur.

4. Pompe à carburant haute pression selon l'une quelconque des revendications précédentes,
**caractérisée en ce que**
l'ouverture d'alimentation en lubrifiant (60, 100) débouche dans la partie d'extrémité du poussoir (12, 90, 110) dans au moins un moyeu (116) du poussoir.

5. Pompe à carburant haute pression selon l'une quelconque des revendications précédentes,
**caractérisée en ce que**
le boulon (26, 74, 94, 114) est immobile par rapport au poussoir (12, 90, 110).

6. Pompe à carburant haute pression selon l'une quelconque des revendications précédentes,
**caractérisée en ce que**
le boulon (114) est immobilisé en rotation par rapport au poussoir (110) à l'aide d'une protection anti-torsion (112).

7. Pompe à carburant haute pression selon l'une quelconque des revendications précédentes,
**caractérisée en ce qu'**
une rainure (58, 96) s'étendant dans le sens de la course est prévue dans la surface d'enveloppe et/ou la surface intérieure de cylindre, partant de l'ouverture d'alimentation en lubrifiant (60, 100) dans la surface d'enveloppe du poussoir (12, 90).

8. Pompe à carburant haute pression selon l'une quelconque des revendications précédentes,
**caractérisée en ce qu'**
un dispositif d'étranglement (55) est prévu dans la conduite d'alimentation en lubrifiant (54, 56) en amont du poussoir (12).

9. Pompe à carburant haute pression selon l'une quelconque des revendications précédentes,
**caractérisée en ce que**
le boulon et/ou le galet sont en matériau céramique.

10. Pompe à carburant haute pression selon la revendication 9,
**caractérisée en ce que**
le boulon et/ou le galet sont en nitrure de silicium ou en oxyde de zirconium.

11. Pompe à carburant haute pression selon l'une quelconque des revendications précédentes,
**caractérisée en ce que**
le boulon (130) présente une surface d'enveloppe structurée (132).

12. Pompe à carburant haute pression selon l'une quelconque des revendications précédentes,
**caractérisée en ce que**
la surface d'enveloppe (132) présente des évidements (134) en forme de rainures, de préférence en forme de spirale ou de spirale croisée.

13. Pompe à carburant haute pression selon la revendication 11 ou 12,
**caractérisée en ce que**
la surface d'enveloppe structurée présente des poches de lubrification (138).

14. Pompe à carburant haute pression selon la revendication 11, 12 ou 13,
**caractérisée en ce que**
la profondeur des structures superficielles est comprise entre 0,005 et 0,2 mm, de préférence entre 0,020 et 0,80 mm.

15. Pompe à carburant haute pression selon la revendication 11 à 14,
**caractérisée en ce que**
la largeur des structures superficielles est comprise entre 0,010 et 0,2 mm, de préférence entre 0,020 et 0,080 mm.

16. Pompe à carburant haute pression selon l'une quelconque des revendications précédentes,
**caractérisée en ce qu'**
un coussinet intermédiaire (158) est prévu entre le boulon (156) et le galet (154).
